# EUROPÄISCHE PATENTSCHRIFT

(11) **EP 4 022 118 B1**
(45) Veröffentlichungstag und Bekanntmachung des Hinweises auf die Patenterteilung: **14.02.2024**
(21) Anmeldenummer: 20754241.6
(22) Anmeldetag: 10.08.2020
(51) Int. Cl.: D06F 33/36, D06F 33/34, D06F 33/38, D06F 35/00, D06F 103/04, D06F 103/18, D06F 103/24, D06F 105/00, D06F 105/02, D06F 105/48, D06F 103/26

(54) **WÄSCHEPFLEGEGERÄT MIT EINER STEUERUNG**
LAUNDRY TREATMENT APPLIANCE COMPRISING A CONTROLLER
APPAREIL DE TRAITEMENT DE LINGE COMPRENANT UN DISPOSITIF DE COMMANDE

(30) Priorität: 29.08.2019 DE 102019213015
(43) Veröffentlichungstag der Anmeldung: 06.07.2022
(73) Patentinhaber: BSH Hausgeräte GmbH, 81739 München (DE)
(72) Erfinder: WETZEL, Stefan, 12157 Berlin (DE); SCHNEIDER, Thomas, 13467 Berlin (DE); TILL, Christian, 14612 Falkensee (DE); SCHUBERT, Wolfram, 18435 Stralsund (DE)
(86) Internationale Anmeldenummer: PCT/EP2020/072367
(87) Internationale Veröffentlichungsnummer: WO 2021/037536

(56) Entgegenhaltungen:
- EP-A1- 3 214 219
- EP-A1- 3 290 572
- DE-A1- 10 326 551
- DE-A1- 19 531 656
- DE-A1-102009 002 782
- DE-A1-102013 104 075

## Beschreibung

Die vorliegende Erfindung betrifft ein Wäschepflegegerät mit einer Steuerung.

In einem herkömmlichen Wäschepflegegerät wird zur Benetzung der Wäsche die zugeführte Waschflüssigkeit oftmals durch eine der Gerätetür des Wäschepflegegeräts zugewandte vordere Trommelöffnung in die Wäschetrommel eingespritzt. Bei einer großen Wäschebeladung füllt die Wäsche in herkömmlichen Wäschepflegegeräten oftmals das Volumen der Wäschetrommel vollständig aus, so dass eine vollständige, bzw. gleichmäßige Benetzung des inneren Bereichs der in der Wäschetrommel aufgenommenen Wäsche nicht in allen Betriebszuständen sichergestellt werden kann.

In der DE 195 31 656 A1 ist ein Verfahren zur Regelung einer Schleuderdrehzahl einer Waschmaschine offenbart.

In der DE 10 2013 104 075 A1 ist ein Verfahren zum Betreiben einer Waschmaschine und eine Waschmaschine offenbart.

Die Offenlegungsschrift DE 103 26 551 A1 offenbart ein Wasch- und Spülverfahren für eine Waschmaschine.

Es ist die der Erfindung zugrundeliegende Aufgabe, ein Wäschepflegegerät anzugeben, bei dem während eines Wäschepflegevorgangs ein Wäschetunnel innerhalb der in der Wäschetrommel aufgenommenen Wäsche gebildet wird.

Diese Aufgabe wird durch die Gegenstände mit den Merkmalen nach den unabhängigen Ansprüchen gelöst. Vorteilhafte Ausführungsformen sind Gegenstand der abhängigen Ansprüche, der Beschreibung und der Zeichnungen.

Gemäß einem ersten Aspekt wird die erfindungsgemäße Aufgabe durch ein Wäschepflegegerät gelöst, mit einem Laugenbehälter zur Aufnahme von Waschflüssigkeit, einer Wäschetrommel zur Aufnahme von Wäsche, wobei die Wäschetrommel in dem Laugenbehälter angeordnet ist, einem Schwingsystem, welches ausgebildet ist, die Wäschetrommel und den Laugenbehälter in dem Wäschepflegegerät schwingbar zu lagern, einem Trommelantrieb zum Rotieren der Wäschetrommel während eines Waschzeitraums, und einer Steuerung zum Steuern des Trommelantriebs, wobei die Steuerung ausgebildet ist, den Trommelantrieb während eines Maximalzeitabschnitts des Waschzeitraums zu aktivieren, um die Wäschetrommel mit einer Maximaldrehzahl zu rotieren, wobei die Maximaldrehzahl größer als eine Resonanzdrehzahl der Wäschetrommel ist, wobei die Resonanzdrehzahl eine Drehzahl der Wäschetrommel ist, bei der eine Schwingfrequenz des Schwingsystems einer Schwingungseigenfrequenz des Schwingsystems entspricht, und wobei die Steuerung ausgebildet ist, den Trommelantrieb während eines sich an den Maximalzeitabschnitt anschließenden Trommelzeitabschnitts des Waschzeitraums zu aktivieren, um die Wäschetrommel mit einer Trommeldrehzahl zu rotieren, wobei die Trommeldrehzahl geringer als die Resonanzdrehzahl der Wäschetrommel und größer als eine Ablösedrehzahl der Wäschetrommel ist, um einen Wäschetunnel innerhalb der in der Wäschetrommel aufgenommenen Wäsche zu bilden und aufrechtzuerhalten, wobei die Ablösedrehzahl eine minimale Drehzahl der Wäschetrommel ist, bei welcher sich die in der Wäschetrommel aufgenommene Wäsche von der Wäschetrommel löst.

Dadurch wird der technische Vorteil erreicht, dass durch das Rotieren der Wäschetrommel mit der Maximaldrehzahl während des Maximalzeitabschnitts und durch das Rotieren der Wäschetrommel mit der Trommeldrehzahl während des Trommelzeitabschnitts auch bei großen Wäschebeladungen ein Wäschetunnel innerhalb der in der Wäschetrommel aufgenommenen Wäsche gebildet wird. Der Wäschetunnel kann über einen längeren Zeitraum innerhalb der rotierenden Wäschetrommel stabil gehalten werden, so dass die Wäsche innerhalb der Wäschetrommel komprimiert bleibt und für weitere Behandlungsschritte, z.B. ein Benetzen der Wäsche mit Waschflüssigkeit, zur Verfügung steht.

Besonders bei großen Wäschebeladungen reicht in herkömmlichen Wäschepflegegeräten ein Rotieren der Wäschetrommel mit eine Drehzahl, welche geringer oder gleich als die Resonanzdrehzahl ist, oftmals nicht aus, um ein vollständiges Anlegen der Wäsche an die Wäschetrommel sicherzustellen.

Aus diesem Grund ist die Steuerung des Wäschepflegegeräts gemäß der vorliegenden Offenbarung ausgebildet die Drehzahl während des Maximalzeitabschnitts auf die Maximaldrehzahl zu erhöhen, um auch bei großen Wäschebeladungen ein vollständiges Anlegen der Wäsche an die Wäschetrommel sicherzustellen.

Wenn die Steuerung in dem Wäschepflegegerät gemäß der vorliegenden Offenbarung anschließend während des Trommelzeitabschnitts die Drehzahl der Wäschetrommel auf die Trommeldrehzahl reduziert, kann in der Wäschetrommel der Wäschetunnel wirksam gebildet bzw. ein sich gebildeter Wäschetunnel aufrechterhalten werden.

Dadurch, dass die Trommeldrehzahl größer als die Ablösedrehzahl ist, wird verhindert, dass die Wäsche wieder zusammenfällt, da die Ablösedrehzahl die maximale Drehzahl der Wäschetrommel ist, bei der die auf die Wäsche wirkende Zentrifugalkraft nicht ausreichend ist, dass sich die Wäsche an die Wäschetrommel anlegt. Somit wird bei der Trommeldrehzahl, welche größer als die Ablösedrehzahl ist, sichergestellt, dass die Wäsche an der Wäschetrommel anliegt.

Somit wird vorliegend als Wäschetunnel derjenige innere Bereich in der mit Wäsche beladenen Wäschetrommel verstanden, in dem sich keine Wäsche sich befindet, wobei der innere Bereich zumindest teilweise von an einem Mantel der Wäschetrommel anliegenden Wäsche, insbesondere vollständig, umgeben ist. Mit anderen Worten, durch das gezielte Verteilen der Wäsche an den Mantel der Wäschetrommel wird innerhalb des Wäscheposten ein Hohlraum geschaffen, der als Wäschetunnel bezeichnet wird.

Dadurch, dass die Trommeldrehzahl geringer als die Resonanzdrehzahl ist, wird bei einem eventuell nachfolgenden Benetzungsvorgang sichergestellt, dass in den Wäschetunnel eingespritzte Waschflüssigkeit nicht sofort wieder radial ausgetrieben wird, sondern für einen ausreichenden Benetzungszeitraum in der Wäsche verbleibt, und dass ein durch das Durchfahren der Resonanzdrehzahl verursachtes resonantes Aufschaukeln des Schwingsystems reduziert wird.

Insbesondere beträgt die Maximaldrehzahl zwischen 400 U/min und 1000 U/min, insbesondere 500 U/min. Insbesondere beträgt die Resonanzdrehzahl zwischen 100 U/min und 300 U/min. Insbesondere beträgt die Trommeldrehzahl unter 100 U/min. Insbesondere beträgt die Ablösedrehzahl unter 80 U/min.

Unter einem Wäschepflegegerät wird ein Gerät verstanden, welches zur Wäschepflege eingesetzt wird, wie z.B. eine Waschmaschine, ein Waschtrockner oder ein Wäschetrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer vorteilhaften Ausführungsform weist das Wäschepflegegerät einen Gewichtssensor auf, welcher ausgebildet ist, ein Gewicht von in der Wäschetrommel aufgenommener Wäsche zu erfassen, und ist die Steuerung ausgebildet, den Trommelantrieb während des Maximalzeitabschnitts zu aktivieren, um die Wäschetrommel mit der Maximaldrehzahl zu rotieren, wenn das durch den Gewichtssensor erfasste Gewicht der Wäsche einen Gewichtsschwellenwert überschreitet, wobei der Gewichtsschwellenwert insbesondere der Hälfte der maximalen Wäschebeladung der Wäschetrommel entspricht.

Dadurch wird der technische Vorteil erreicht, dass durch den Gewichtssensor die Masse der Wäsche wirksam erfasst werden kann, so dass die Steuerung den Trommelantrieb während des Maximalzeitabschnitts aktivieren kann, sobald eine große Wäschebeladung erfasst wird. Als exemplarischer Gewichtsschwellenwert kann beispielsweise die Hälfte der maximalen Wäschebeladung der Wäschetrommel gewählt werden.

Insbesondere ist der Gewichtssensor ein Wiegesensor, welcher ausgebildet ist, das Gewicht der Wäschetrommel zu wiegen, um das Gewicht der in der Wäschetrommel aufgenommenen Wäsche zu erfassen. Insbesondere ist der Gewichtssensor ein Sensor, welcher ausgebildet ist eine Absenkung des Schwingsystems innerhalb des Wäschepflegegeräts zu erfassen, um das Gewicht der in der Wäschetrommel aufgenommenen Wäsche zu erfassen. Insbesondere ist der Gewichtssensor ein Sensor zum Erfassen eines elektrischen Leistungswerts des Trommelantriebs, um das Gewicht der in der Wäschetrommel aufgenommenen Wäsche zu erfassen.

In einer vorteilhaften Ausführungsform ist die Steuerung ausgebildet, den Trommelantrieb während eines Vorzeitabschnitts vor dem Maximalzeitabschnitt zu aktivieren, um die Wäschetrommel mit einer Vortrommeldrehzahl zu rotieren, wobei die Vortrommeldrehzahl größer als die Ablösedrehzahl und geringer als die Resonanzdrehzahl der Wäschetrommel ist, wobei insbesondere die Steuerung ausgebildet ist, während des Vorzeitabschnitts eine Waschflüssigkeitszuführeinrichtung des Wäschepflegegeräts zu aktivieren, um Waschflüssigkeit in die rotierende Wäschetrommel zuzuführen und die Wäsche in der Wäschetrommel vorzubenetzen.

Dadurch wird der technische Vorteil erreicht, dass, insbesondere bei geringen Wäschebeladungen, durch das Rotieren der Wäschetrommel mit der Vortrommeldrehzahl bereits während des Vorzeitabschnitts ein Wäschetunnel innerhalb der Wäschetrommel gebildet werden kann. Hierbei kann durch das Zuführen von Waschflüssigkeit durch die Waschflüssigkeitszuführeinrichtung bereits eine vorteilhafte Vorbenetzung der Wäsche erfolgen. Zudem kann bei großen Beladungsmengen die Ausbildung des Wäschetunnels im Maximalzeitabschnitt verbessert werden.

In einer vorteilhaften Ausführungsform ist die Steuerung ausgebildet, den Vorzeitabschnitt zu beenden, wenn ein in dem Laugenbehälter angeordneter Füllstandsensor einen Füllstand von Waschflüssigkeit erfasst, welcher einen Füllstandschwellenwert unterschreitet, und/oder ist die Steuerung ausgebildet, den Vorzeitabschnitt zu beenden, wenn ein Leistungserfassungselement, welches ausgebildet ist einen elektrischen Leistungswert einer Pumpe einer Waschflüssigkeitszuführeinrichtung des Wäschepflegegeräts zu erfassen, einen elektrischen Leistungswert der Pumpe erfasst, welcher einen elektrischen Referenzleistungswert unterschreitet.

Dadurch wird der technische Vorteil erreicht, dass mittels der Erfassung des Füllstandes durch den Füllstandstandsensor und/oder mittels der Erfassung des elektrischen Leistungswerts der Pumpe durch das Leistungserfassungselement wirksam erfasst werden kann, wenn der Füllstand in dem Laugenbehälter zu gering wird, so dass beispielsweise durch die Steuerung die Drehzahl des Trommelantriebs erhöht werden kann, um z.B. in der Wäsche gebundene Waschflüssigkeit wieder auszutreiben oder im Maximalzeitabschnitt den Wäschetunnel wieder auszubilden.

In einer vorteilhaften Ausführungsform weist das Wäschepflegegerät einen Unwuchtsensor, insbesondere einen Beschleunigungssensor und/oder einen Positionssensor, auf, welcher ausgebildet ist eine Unwucht des Schwingsystems zu erfassen, wobei die Steuerung ausgebildet ist, während eines Erfassungszeitabschnitts des Waschzeitraums die Drehzahl der Wäschetrommel auf eine Minimaldrehzahl zu reduzieren, wenn der Unwuchtsensor eine Unwucht des Schwingsystems erfasst, wobei die Minimaldrehzahl insbesondere geringer als die Ablösedrehzahl ist.

Dadurch wird der technische Vorteil erreicht, dass durch das Reduzieren der Drehzahl der Wäschetrommel auf eine Minimaldrehzahl eine die Unwucht der Wäsche bedingende Ungleichverteilung der Wäsche aufgelöst werden kann, wenn sich die Wäsche in der Wäschetrommel erneut neu verteilt.

In einer vorteilhaften Ausführungsform ist die Steuerung ausgebildet, während des Erfassungszeitabschnitts die Rotation der Wäschetrommel zu stoppen, und/oder eine Rotationsrichtung der rotierenden Wäschetrommel zu ändern, wenn der Unwuchtsensor eine Unwucht des Schwingsystems erfasst.

Dadurch wird der technische Vorteil erreicht, dass bei einer sehr großen Unwucht durch ein Stoppen der Rotation, bzw. ein Ändern der Rotationsrichtung, insbesondere ein abwechselndes Reversieren, der Wäschetrommel ein Abfallen von an der Wäschetrommel haftender, die Unwucht möglicherweise verursachender, Wäschestücke erreicht werden kann.

In einer vorteilhaften Ausführungsform ist die Steuerung ausgebildet, die Maximaldrehzahl während des Maximalzeitabschnitts zu begrenzen, wenn der Unwuchtsensor während des Erfassungszeitabschnitts vor dem Maximalzeitabschnitt eine Unwucht des Schwingsystems erfasst.

Dadurch wird der technische Vorteil erreicht, dass bei einer durch den Unwuchtsensor erfassten großen Unwucht durch die Begrenzung der Maximaldrehzahl eine Beschädigung des Schwingsystems verhindert werden kann.

In einer vorteilhaften Ausführungsform ist die Steuerung ausgebildet, den Trommelantrieb zu aktivieren, um die Maximaldrehzahl während des Maximalzeitabschnitts konstant aufrechtzuerhalten.

Dadurch wird der technische Vorteil erreicht, dass durch das konstante Aufrechterhalten der Maximaldrehzahl während des Maximalzeitabschnitts ein Maximaldrehzahlplateau erreicht wird, durch welches die Ausbildung des Wäschetunnels verstärkt werden kann.

In einer vorteilhaften Ausführungsform weist das Wäschepflegegerät eine Waschflüssigkeitszuführeinrichtung zum Zuführen von Waschflüssigkeit in die Wäschetrommel auf, und ist die Steuerung ausgebildet, die Waschflüssigkeitszuführeinrichtung während des Waschzeitraums, insbesondere während des Vorzeitabschnitts, und/oder während des Maximalzeitabschnitts, und/oder während des Erfassungszeitabschnitts, und/oder während des Trommelzeitabschnitts, zu aktivieren, um Waschflüssigkeit in den innerhalb der Wäschetrommel gebildeten Wäschetunnel zuzuführen.

Dadurch wird der technische Vorteil erreicht, dass auch eine wirksame Benetzung des Inneren der Wäschebeladung sichergestellt werden kann. In den Wäschetunnel eingeführte Waschflüssigkeit kann durch die Rotation der Wäschetrommel die den Wäschetunnel begrenzende Wäsche aufgrund der wirkenden Zentrifugalkraft radial durchströmen, um eine wirksame und vollständige Benetzung der Wäsche sicherzustellen. Hierbei umfasst die Waschflüssigkeitszuführeinrichtung insbesondere ein Zuführelement, welches angeordnet ist, die Waschflüssigkeit gerichtet in den Wäschetunnel einzuspritzen.

In einer vorteilhaften Ausführungsform ist die Steuerung ausgebildet, die Waschflüssigkeitszuführeinrichtung in einem ersten Betriebsmodus zu aktivieren, um Waschflüssigkeit mit einer ersten Strömungsgeschwindigkeit in die Wäschetrommel zuzuführen, und ist die Steuerung ausgebildet, die Waschflüssigkeitszuführeinrichtung in zumindest einem weiteren Betriebsmodus zu aktivieren, um Waschflüssigkeit mit einer weiteren Strömungsgeschwindigkeit, welche größer als die erste Strömungsgeschwindigkeit ist, in die Wäschetrommel zuzuführen, um den Auftreffpunkt der Waschflüssigkeit in dem in der rotierenden Wäschetrommel gebildeten Wäschetunnel zu variieren.

Dadurch wird der technische Vorteil erreicht, dass durch die unterschiedlichen Strömungsgeschwindigkeiten der durch die Waschflüssigkeitszuführeinrichtung zuführten Waschflüssigkeit der Waschflüssigkeitsstrahl an unterschiedlichen Auftreffpunkten auf die den Wäschetunnel begrenzende Wäsche auftrifft, so dass unterschiedliche Bereiche der Wäsche vorteilhaft benetzt werden können.

In einer vorteilhaften Ausführungsform ist die Steuerung ausgebildet, die erste Strömungsgeschwindigkeit derart zu bestimmen, dass der Auftreffpunkt der Waschflüssigkeit während des ersten Betriebsmodus an einer der Gerätevorderseite des Wäschepflegegeräts zugewandten Wäschetrommelvorderseite der Wäschetrommel angeordnet ist, und/oder ist die Steuerung ausgebildet, die weitere Strömungsgeschwindigkeit derart zu bestimmen, dass der Auftreffpunkt der Waschflüssigkeit an einer der Gerätevorderseite des Wäschepflegegeräts abgewandten Wäschetrommelrückseite der Wäschetrommel angeordnet ist.

Dadurch wird der technische Vorteil erreicht, dass durch das Ausrichten des Auftreffpunkts an die Wäschetrommelvorderseite und/oder Wäschetrommelrückseite unterschiedliche Bereich der Wäschetrommel mit Waschflüssigkeit benetzt werden können, welche ansonsten schwer zugänglich sind.

In einer vorteilhaften Ausführungsform ist die Steuerung ausgebildet den Betriebsmodus der Waschflüssigkeitszuführeinrichtung zwischen dem ersten Betriebsmodus und dem zumindest einen weiteren Betriebsmodus zu ändern, insbesondere stufenweise oder kontinuierlich, zu ändern.

Dadurch wird der technische Vorteil erreicht, dass durch eine Änderung, insbesondere stufenweise oder kontinuierliche Änderung, zwischen den Betriebsmodi auch der Auftreffpunkt der Waschflüssigkeit auf die Wäsche geändert wird, so dass ein vorteilhaft großer Bereich der den Wäschetunnel begrenzenden Wäsche mit Waschflüssigkeit benetzt werden kann.

Gemäß einem zweiten Aspekt wird die erfindungsgemäße Aufgabe durch ein Verfahren zum Pflegen von Wäsche in einem Wäschepflegegerät gelöst, wobei das Wäschepflegegerät einen Laugenbehälter zur Aufnahme von Waschflüssigkeit, eine Wäschetrommel zur Aufnahme von Wäsche, wobei die Wäschetrommel in dem Laugenbehälter angeordnet ist, ein Schwingsystem, welches ausgebildet ist, die Wäschetrommel und den Laugenbehälter in dem Wäschepflegegerät schwingbar zu lagern, einen Trommelantrieb zum Rotieren der Wäschetrommel während eines Waschzeitraums, und eine Steuerung zum Steuern des Trommelantriebs aufweist, wobei das Verfahren die folgenden Verfahrensschritte aufweist: Aktivieren des Trommelantriebs während eines Maximalzeitabschnitts des Waschzeitraums durch die Steuerung, um die Wäschetrommel mit einer Maximaldrehzahl zu rotieren, wobei die Maximaldrehzahl größer als eine Resonanzdrehzahl der Wäschetrommel ist, wobei die Resonanzdrehzahl eine Drehzahl der Wäschetrommel ist, bei der eine Schwingfrequenz des Schwingsystems einer Schwingungseigenfrequenz des Schwingsystems entspricht; und Aktivieren des Trommelantriebs während eines sich an den Maximalzeitabschnitt anschließenden Trommelzeitabschnitts des Waschzeitraums durch die Steuerung, um die Wäschetrommel mit einer Trommeldrehzahl zu rotieren, wobei die Trommeldrehzahl geringer als die Resonanzdrehzahl der Wäschetrommel und größer als eine Ablösedrehzahl der Wäschetrommel ist, um einen Wäschetunnel innerhalb der in der Wäschetrommel aufgenommenen Wäsche zu bilden und aufrechtzuerhalten, wobei die Ablösedrehzahl eine minimale Drehzahl der Wäschetrommel ist, bei welcher sich die in der Wäschetrommel aufgenommene Wäsche von der Wäschetrommel löst.

Dadurch wird der technische Vorteil erreicht, dass besonders vorteilhaft ein Wäschetunnel in der Wäsche ausgebildet werden kann.

In einer vorteilhaften Ausführungsform weist das Wäschepflegegerät einen Unwuchtsensor, insbesondere einen Beschleunigungssensor und/oder Positionssensor, auf, welcher ausgebildet eine Unwucht des Schwingsystems zu erfassen, wobei das Verfahren ferner den folgenden Schritt aufweist: Reduzieren der Drehzahl der Wäschetrommel auf eine Minimaldrehzahl während eines Erfassungszeitabschnitts des Waschzeitraums durch die Steuerung, wenn der Unwuchtsensor eine Unwucht des Schwingsystems erfasst, wobei die Minimaldrehzahl insbesondere geringer als die Ablösedrehzahl ist.

Dadurch wird der technische Vorteil erreicht, dass durch die Reduktion der Drehzahl auf die Minimaldrehzahl die Unwucht reduziert werden kann.

In einer vorteilhaften Ausführungsform weist das Wäschepflegegerät eine Waschflüssigkeitszuführeinrichtung zum Zuführen von Waschflüssigkeit in die Wäschetrommel auf, und umfasst das Aktivieren des Trommelantriebs während des Maximalzeitabschnitts und/oder umfasst das Aktivieren des Trommelantriebs während des Trommelzeitabschnitts des Waschzeitraums ferner das Aktivieren der Waschflüssigkeitszuführeinrichtung, um Waschflüssigkeit in den innerhalb der Wäschetrommel gebildeten Wäschetunnel zuzuführen.

Dadurch wird der technische Vorteil erreicht, dass eine wirksame Benetzung der Wäsche in der Wäschetrommel sichergestellt werden kann.

Die für das Wäschepflegegerät gemäß dem ersten Aspekt als vorteilhafte Ausführungsformen gekennzeichneten Ausführungsformen sind ebenfalls vorteilhafte Ausführungsformen für das Verfahren gemäß dem zweiten Aspekt.

Ausführungsbeispiele der Erfindung sind in den Zeichnungen dargestellt und werden im Folgenden näher beschrieben.

Es zeigen:
- Fig. 1: eine schematische Ansicht eines Wäschepflegegeräts;
- Fig. 2: eine schematische Ansicht eines Wäschepflegegeräts mit einer Steuerung;
- Fig. 3: eine schematische Darstellung der Zuführung von Waschflüssigkeit in einen in der Wäschetrommel gebildeten Wäschetunnel;
- Fig. 4: eine graphische Darstellung eines Wäschepflegevorgangs gemäß einer ersten Ausführungsform;
- Fig. 5: eine graphische Darstellung eines Wäschepflegevorgangs gemäß einer zweiten Ausführungsform;
- Fig. 6: eine graphische Darstellung eines Wäschepflegevorgangs gemäß einer dritten Ausführungsform;
- Fig. 7: eine graphische Darstellung eines Wäschepflegevorgangs gemäß einer vierten Ausführungsform;
- Fig. 8: eine schematische Darstellung eines Wäschepflegevorgangs gemäß einer fünften Ausführungsform; und
- Fig. 9: eine schematische Darstellung eines Verfahrens zum Pflegen von Wäsche in einem Wäschepflegegerät.

Fig. 1 zeigt eine schematische Ansicht eines allgemeinen Wäschepflegegeräts 100, wie z.B. eine Waschmaschine. Das Wäschepflegegerät 100 umfasst eine Einspülschale 101, in die Waschmittel oder andere flüssige Substanzen eingefüllt werden können. Das Wäschepflegegerät 100 weist ein Gerätegehäuses 102 auf. Das Wäschepflegegerät 100 umfasst eine Gerätetür 103 zum Beladen des Wäschepflegegerätes 100 mit Wäsche.

Fig. 2 zeigt eine schematische Ansicht eines Wäschepflegegeräts mit einer Steuerung. Das Wäschepflegegerät 100 weist einen Laugenbehälter 105 zur Aufnahme von Waschflüssigkeit auf, und weist eine Wäschetrommel 107 zur Aufnahme von Wäsche auf. Die Wäschetrommel 107 ist hierbei in dem Laugenbehälter 105 angeordnet. Hierbei ist der Laugenbehälter 105 und die in dem Laugenbehälter 105 angeordnete Wäschetrommel 107 durch ein Schwingsystem 109 des Wäschepflegegeräts 100 in dem Wäschepflegegerät 100 schwingbar gelagert. Der Laugenbehälter 105 weist eine Ablassöffnung 111 auf. Das Wäschepflegegerät 100 weist ein Zuführelement 113 auf. Die Ablassöffnung 111 ist durch eine Flüssigkeitsleitung 115 mit dem Zuführelement 113 fluidtechnisch verbunden, wobei in der Flüssigkeitsleitung 115 eine Pumpe 117 zum Pumpen von Waschflüssigkeit durch die Flüssigkeitsleitung 115 angeordnet ist.

Die Pumpe 117 kann Waschflüssigkeit durch die Ablassöffnung 111 aus dem Laugenbehälter 105 während eines in Fig. 2 nicht dargestellten Umpumpvorgangs in die Flüssigkeitsleitung 115 pumpen und die Waschflüssigkeit durch die Flüssigkeitsleitung 115 und durch das Zuführelement 113 dem Laugenbehälter 105 und der Wäschetrommel 107 erneut zuführen. Dadurch kann die Waschflüssigkeit während eines Wäschepflegeprozesses wirksam durch die Flüssigkeitsleitung 115 umgepumpt werden und der Wäsche in der Wäschetrommel 107 erneut zugeführt werden.

Somit sind die Flüssigkeitsleitung 115, die Pumpe 117 und das Zuführelement 113 als eine Waschflüssigkeitszuführeinrichtung 118-1 zum Zuführen von Waschflüssigkeit in die Wäschetrommel 107 ausgebildet.

Hierbei ist die Waschflüssigkeitszuführeinrichtung 118-1, insbesondere das Zuführelement 113, ausgebildet, die Waschflüssigkeit gerichtet in einen innerhalb der Wäsche in der rotierenden Wäschetrommel 107 gebildeten Wäschetunnel zu leiten. Insbesondere ist das Zuführelement 113 als ein sich winklig erstreckendes Zuführelement 113 ausgebildet.

Das Wäschepflegegerät 100 umfasst ferner eine Steuerung 119, welche mit der Pumpe 117 durch eine erste Steuerverbindung 121 verbunden ist, und welche mit einem Trommelantrieb 123 zum Rotieren der Wäschetrommel 107 durch eine zweite Steuerverbindung 125 verbunden ist.

Die Steuerung 119 ist ferner durch eine dritte Steuerverbindung 127 mit einer weiteren Waschflüssigkeitszuführeinrichtung 118-2 zum Zuführen von Waschflüssigkeit in die Wäschetrommel 107 verbunden, wobei die weitere Waschflüssigkeitszuführeinrichtung 118-2 durch eine Zuführleitung 129 mit dem Laugenbehälter 105 verbunden ist.

Insbesondere umfasst die weitere Waschflüssigkeitszuführeinrichtung 118-2 eine in Fig. 2 nicht dargestellte Einspülschale 101 des Wäschepflegegeräts 100 und/oder einen in Fig. 2 nicht dargestellten Frischwasseranschluss des Wäschepflegegeräts 100, wobei die Steuerung 119 ausgebildet ist, einen Waschlaugenzulauf über die Einspülschale 101 und/oder den Frischwasseranschluss zu aktivieren, um Waschlauge und/oder Frischwasser als Waschflüssigkeit in die Wäschetrommel 107 zuzuführen.

Das Wäschepflegegerät 100 weist ferner ein Leistungserfassungselement 131 zum Erfassen eines elektrischen Leistungswerts des Trommelantriebs 123 auf. In der in Fig. 1 dargestellten Ausführungsform ist das Leistungserfassungselement 131 insbesondere in der Steuerung 119 angeordnet.

Gemäß einer alternativen Ausführungsform kann das Leistungserfassungselement 131 insbesondere in dem Trommelantrieb 123 angeordnet sein. Gemäß einer alternativen Ausführungsform kann das Leistungserfassungselement 131 insbesondere außerhalb des Trommelantriebs 123 und/oder der Steuerung 119 angeordnet sein und mit dem Trommelantrieb 123 und/oder der Steuerung 119 steuerungstechnisch verbunden sein.

Insbesondere ist das Leistungserfassungselement 131 ausgebildet, eine drehmomentbildende Stromstärke und/oder eine elektrische Leistungsaufnahme des Trommelantriebs 123 als elektrischen Leistungswert des Trommelantriebs 123 zu erfassen.

Das Wäschepflegegerät 100 umfasst ferner eine Auslassleitung 128, welche mit der Flüssigkeitsleitung 115 fluidtechnisch verbunden ist. Die Pumpe 117 ist ausgebildet während eines in Fig. 2 nicht dargestellten Abpumpvorgangs Waschflüssigkeit durch die Ablassöffnung 111 aus dem Laugenbehälter 105, durch die Flüssigkeitsleitung 115 und durch die Auslassleitung 128 aus dem Wäschepflegegerät 100 abzupumpen. Hierbei kann die Pumpe 117 insbesondere zwei Pumpeinheiten umfassen, wobei eine der Pumpeinheiten die Waschflüssigkeit durch die Auslassleitung 128 aus dem Wäschepflegegerät 100 abpumpt, und wobei die andere der Pumpeinheiten die Waschflüssigkeit durch die Flüssigkeitsleitung 115 der Wäschetrommel 107 zuführt.

Fig. 3 zeigt eine schematische Darstellung der Zuführung von Waschflüssigkeit in einen in der Wäschetrommel gebildeten Wäschetunnel.

In der Fig. 3 ist eine Wäschetrommel 107 des Wäschepflegegeräts 100 dargestellt, welche durch einen in Fig. 3 nicht dargestellten Trommelantrieb 123 um eine Rotationsachse 132 in eine erste Rotationsrichtung 133-1 und/oder zweite Rotationsrichtung 133-2 rotiert werden kann. Eine Gerätetür 103 des Wäschepflegegeräts 100 ist nur abschnittsweise dargestellt.

Die Benetzung der in der Wäschetrommel 107 aufgenommenen Wäsche 135 mit Waschflüssigkeit erfolgt am schnellsten, wenn sie radial erfolgt, insbesondere durch Umpumpen oder zentrales Einsprühen von Waschflüssigkeit. Zum radialen Benetzen der Wäsche 135 ist das Ausbilden eines Wäschetunnels 137 erforderlich, wobei das Ausbilden des Wäschetunnels 137 mit der Zentrifugalbeschleunigung der Wäsche 135 durch die Rotation der Wäschetrommel 107 und der Wäschemasse, welche durch die Waschflüssigkeitszufuhr zunimmt, korreliert.

Hat sich ein Wäschetunnel 137 in der Wäsche 135 gebildet kann durch eine Waschflüssigkeitszuführeinrichtung 118-1, insbesondere ein Zuführelement 113, eine Einströmung 139 von Waschflüssigkeit dem Wäschetunnel 137 zugeführt werden. An der Auftrefffläche 141 der Waschflüssigkeit im Wäschetunnel 137 kann die Waschflüssigkeit aufgrund der Zentrifugalbeschleunigung die Wäsche 135 entlang einer radialen Benetzungsrichtung 143 radial benetzen.

Gemäß der vorliegenden Offenbarung wird sichergestellt, dass auch bei großen Beladungsmengen von Wäsche 135 ein ausreichend großer Wäschetunnel 137 gebildet wird, welcher ausreichend groß ist, damit eine genügend große Menge an Waschflüssigkeit 139 eindringen kann, um eine wirksame radiale Benetzung der Wäsche 135 zu ermöglichen.

Fig. 4 zeigt eine graphische Darstellung eines Wäschepflegevorgangs gemäß einer ersten Ausführungsform.

Fig. 4 zeigt eine zeitliche Darstellung der Drehzahl der Wäschetrommel 107, welche entlang der Ordinatenachse 145 in Abhängigkeit der Zeit, welche entlang der Abszissenachse 147 angegeben ist, aufgetragen ist.

Die in der Fig. 4 dargestellte erste Kurve 140-1 zeigt den zeitlichen Verlauf der Drehzahl einer durch einen Trommelantrieb 123 rotierten Wäschetrommel 107.

Der in Fig. 4 dargestellte Waschzeitraum 149 umfasst einen Maximalzeitabschnitt 151 und einen sich an den Maximalzeitabschnitt 151 anschließenden Trommelzeitabschnitt 153.

Eine Steuerung 119 des Wäschepflegegeräts 100 ist ausgebildet, den Trommelantrieb 123 während des Maximalzeitabschnitts 151 des Waschzeitraums 149 zu aktivieren, um die Wäschetrommel 107 mit einer Maximaldrehzahl 155 zu rotieren, wobei die Maximaldrehzahl 155 größer als eine Resonanzdrehzahl 157 der Wäschetrommel 107 ist.

Hierbei ist die Resonanzdrehzahl 157 eine Drehzahl der Wäschetrommel 107, bei der eine Schwingfrequenz eines Schwingsystems 109 des Wäschepflegegeräts 100 einer Schwingungseigenfrequenz des Schwingsystems 109 entspricht.

Durch die Erhöhung der Drehzahl der Wäschetrommel 107 auf die Maximaldrehzahl 155, welche größer als die Resonanzdrehzahl 157 ist, wird sichergestellt, dass sich auch bei großen Beladungsmengen die in der Wäschetrommel 107 aufgenommene Wäsche 135 an die Wäschetrommel 107 anlegt, um einen vorteilhaft ausgebildeten Wäschetunnel 137 innerhalb der Wäschetrommel 107 zu bilden.

Anschließend ist die Steuerung 119 ausgebildet, den Trommelantrieb 123 während des Trommelzeitabschnitts 153 zu aktivieren, um die Wäschetrommel 107 mit einer Trommeldrehzahl 159 zu rotieren, wobei die Trommeldrehzahl 159 geringer als die Resonanzdrehzahl 157 der Wäschetrommel 107 und größer als eine Ablösedrehzahl 161 der Wäschetrommel 107 ist, um einen Wäschetunnel 137 innerhalb der in der Wäschetrommel 107 aufgenommenen Wäsche 135 zu erhalten.

Die Ablösedrehzahl 161 ist hierbei eine maximale Drehzahl der Wäschetrommel 107, bei welcher sich die in der Wäschetrommel 107 aufgenommene Wäsche 135 von der Wäschetrommel 107 löst, also die Drehzahl der Wäschetrommel 107 bei der die an der Wäschetrommel 107 anliegende Wäsche 135 wieder in sich zusammenfällt.

Dadurch, dass die Trommeldrehzahl 159 während des Trommelzeitabschnitts 153 zwischen der Resonanzdrehzahl 157 und der Ablösedrehzahl 161 gehalten wird, kann ein innerhalb der Wäsche 135 gebildeter Wäschetunnel 137 vorteilhaft aufrechterhalten werden, um diesen für nachfolgende Prozesse vorteilhaft zu nutzen.

Durch die im Vergleich zur Resonanzdrehzahl 157 geringere Trommeldrehzahl 159 kann gemäß der vorliegenden Offenbarung im Gegensatz zu einem langfristigen Überschreiten der Resonanzdrehzahl 157 der Energiebedarf, die Systembelastung, die Vibrationsemissionen, sowie das Wasseraufnahmevermögen gemäß der vorliegenden Offenbarung vorteilhaft eingestellt werden. Damit ist eine Voraussetzung geschaffen für Waschen ohne übersättigte Wäsche, bzw. ohne tote Flotte und das Erhitzen der Wäsche 135 durch Dampf oder Warmluft.

Die Beträge der Maximaldrehzahl 155, der Resonanzdrehzahl 157, der Trommeldrehzahl 159 und/oder der Ablösedrehzahl 161 sind insbesondere abhängig von dem Gewicht der in der Wäschetrommel 107 aufgenommenen Wäsche 135, der zugeführten Menge an Waschflüssigkeit und/oder dem Gerätetyp des verwendeten Wäschepflegegeräts 100.

Insbesondere beträgt die Maximaldrehzahl 155 von 400 U/min bis 1000 U/min, insbesondere 500 U/min. Insbesondere beträgt die Resonanzdrehzahl 157 von 100 U/min bis 300 U/min. Insbesondere beträgt die Trommeldrehzahl 159 weniger als 100 U/min. Insbesondere beträgt die Ablösedrehzahl 161 weniger als 80 U/min.

Fig. 5 zeigt eine graphische Darstellung eines Wäschepflegevorgangs gemäß einer zweiten Ausführungsform. Die in der Fig. 5 dargestellte zweite Kurve 140-2 zeigt den zeitlichen Verlauf der Drehzahl einer durch einen Trommelantrieb 123 rotierten Wäschetrommel 107. Für die Kennzeichnung der Achsen und der entsprechenden Drehzahlen wird auf die Ausführungen zur ersten Ausführungsform gemäß Fig. 4 verwiesen.

Wie aus der Fig. 5 hervorgeht ist die Steuerung 119 ausgebildet, den Trommelantrieb 123 während eines Vorzeitabschnitts 163 des Waschzeitraums 149 vor dem Maximalzeitabschnitt 151 zu aktivieren, um die Wäschetrommel 107 während des Vorzeitabschnitts 163 mit einer Vortrommeldrehzahl 165 zu rotieren, wobei die Vortrommeldrehzahl 165 größer als die Ablösedrehzahl 161 und geringer als die Resonanzdrehzahl 157 der Wäschetrommel 107 ist.

Anschließend wird die Wäschetrommel 107 während des Maximalzeitabschnitts 151 mit der Maximaldrehzahl 155 und während des Trommelzeitabschnitts 153 mit der Trommeldrehzahl 159 rotiert.

Die in der Fig. 5 dargestellte dritte Kurve 140-3 zeigt die durch eine Waschflüssigkeitszuführeinrichtung 118-1, insbesondere Zuführelement 113, des Wäschepflegegeräts 100 der Wäsche 135 in der Wäschetrommel 107 zugeführte Waschflüssigkeit, welche entweder frisch zugeführt oder zeitgleich aus der Wäsche ausgetrieben sein kann. Aus der dritten Kurve 140-3 ist ersichtlich, dass die Waschflüssigkeit während des Waschzeitraums 149, insbesondere während des Vorzeitabschnitts 163, während des Maximalzeitabschnitts 151, und/oder während des Trommelzeitabschnitts 153 der Wäsche 135 zugeführt werden kann, um die Wäsche 135 zu benetzen.

Während des Vorzeitabschnitts 163, bei dem die Wäschetrommel 107 noch unterhalb der Resonanzdrehzahl 157 lediglich mit der Vortrommeldrehzahl 165 rotiert wird, hat sich zwar noch kein Wäschetunnel 137 in der Wäsche 135 gebildet, die zugeführte Waschflüssigkeit ermöglicht jedoch eine Vorbenetzung der Wäsche, so dass nach dem sich anschließenden Erhöhen der Drehzahl während des Maximalzeitabschnitts 151, bzw. bzw. Erniedrigen während des Trommelzeitabschnitts 153, die Waschflüssigkeit in den sich ausbildenden Wäschetunnel 137 eingespritzt werden kann, um eine bereits vorbenetze Wäsche 135 dadurch wirkungsvoller und vollständig zu benetzen.

Hierbei kann die Vortrommeldrehzahl 165 der Trommeldrehzahl 159 entsprechen oder können die Vortrommeldrehzahl 165 und die Trommeldrehzahl 159 unterschiedlich sein.

Fig. 6 zeigt eine graphische Darstellung eines Wäschepflegevorgangs gemäß einer dritten Ausführungsform. Die in Fig. 6 dargestellte dritte Ausführungsform entspricht der in Fig. 4 dargestellten ersten Ausführungsform, bis darauf, dass in der Fig. 6 die Maximaldrehzahl 155 der Wäschetrommel 107 während des Maximalzeitabschnitts 151 konstant aufrechterhalten wird wie in der vierten Kurve 140-4 dargestellt.

Aus der in Fig. 6 dargestellten fünften Kurve 140-5, welche die durch eine Waschflüssigkeitszuführeinrichtung 118-1, insbesondere Zuführelement 113, des Wäschepflegegeräts 100 der Wäsche 135 in der Wäschetrommel 107 zugeführte Waschflüssigkeit zeigt, geht zudem hervor, dass während des Maximalzeitabschnitts 151 und während des Trommelzeitabschnitts 153 Waschflüssigkeit der Wäsche 135 zugeführt wird.

Fig. 7 zeigt eine graphische Darstellung eines Wäschepflegevorgangs gemäß einer vierten Ausführungsform. Die in Fig. 7 dargestellte sechste Kurve 140-6 zeigt den zeitlichen Verlauf der Drehzahl einer Wäschetrommel 107 während des Waschzeitraums 149, wobei der Waschzeitraum 149 neben dem Maximalzeitabschnitt 151 noch einen sich zeitlich vor dem Maximalzeitabschnitt 151 erstreckenden Erfassungszeitabschnitt 167 aufweist.

Das Wäschepflegegerät 100 weist hierbei einen Unwuchtsensor, insbesondere einen Beschleunigungssensor und/oder Positionssensor, auf, welcher ausgebildet ist, eine Unwucht des Schwingsystems 109 des Wäschepflegegeräts 100 zu erfassen. Wie aus dem Drehzahlverlauf der sechsten Kurve 140-6 während des Erfassungszeitabschnitts 167 hervorgeht, ist die Steuerung 119 ausgebildet die Drehzahl der Wäschetrommel 107 auf eine Minimaldrehzahl 169 zu reduzieren, wenn der Unwuchtsensor eine Unwucht des Schwingsystems 109 erfasst. Hierbei ist die Minimaldrehzahl 169 geringer als die Ablösedrehzahl 161.

Wie aus dem Drehzahlverlauf der sechsten Kurve 140-6 während des Erfassungszeitabschnitts 167 hervorgeht, ist die Steuerung 119 ferner ausgebildet die Rotation der Wäschetrommel 107 zu stoppen, wenn der Unwuchtsensor eine Unwucht des Schwingsystems 109 erfasst. Alternativ oder zusätzlich kann die Steuerung 119 beim Erfassen einer Unwucht auch die Rotationsrichtung 133-1, 133-2 der Wäschetrommel 107 ändern, bzw. die Wäschetrommel 107 reversieren.

Wie aus dem Drehzahlverlauf der sechsten Kurve 140-6 während des Maximalzeitabschnitts 151 hervorgeht, ist die Steuerung 119 ferner insbesondere ausgebildet die Maximaldrehzahl 155 zu begrenzen, wenn der Unwuchtsensor eine Unwucht des Schwingsystems 109 erfasst.

Somit kann durch eine Begrenzung der Drehzahl der Wäschetrommel 107 beim Erfassen einer Unwucht durch den Unwuchtsensor ein vorteilhafter Verlauf des Wäschepflegevorgangs gewährleistet werden.

Fig. 8 zeigt eine schematische Darstellung eines Wäschepflegevorgangs gemäß einer fünften Ausführungsform. Fig. 8 zeigt entsprechend der Fig. 3 einen durch die Rotation der Wäschetrommel 107 gebildeten Wäschetunnel 137, wobei durch die Waschflüssigkeitszuführeinrichtung 118-1, insbesondere Zuführelement 113, Waschflüssigkeit in den Wäschetunnel 137 eingespritzt werden kann, wobei hierbei in Fig. 8 unterschiedliche Einspritzkurvenverläufe 171 dargestellt sind.

Die Steuerung 119 ist ausgebildet, während des Waschzeitraums 149, insbesondere während des Maximalzeitabschnitts 151 und/oder während des Trommelzeitabschnitts 153, die Waschflüssigkeitszuführeinrichtung 118-1 zu aktivieren, um in einem ersten Betriebsmodus Waschflüssigkeit mit einer ersten Strömungsgeschwindigkeit in die Wäschetrommel 107 zuzuführen, und um in zumindest einem weiteren Betriebsmodus Waschflüssigkeit mit zumindest einer weiteren Strömungsgeschwindigkeit, welche größer als die erste Strömungsgeschwindigkeit ist, in die Wäschetrommel 107 zuzuführen, um den Auftreffpunkt der Waschflüssigkeit in dem in der rotierenden Wäschetrommel 107 gebildeten Wäschetunnel 137 zu variieren.

Hierbei ist die Steuerung 119 insbesondere ausgebildet die erste Strömungsgeschwindigkeit derart zu bestimmen, dass der Auftreffpunkt der Waschflüssigkeit während des ersten Betriebsmodus an einer der Gerätevorderseite des Wäschepflegegeräts 100 zugewandten Wäschetrommelvorderseite 107-1 der Wäschetrommel 107 angeordnet ist, und ist die Steuerung 119 insbesondere ausgebildet, die zumindest eine weitere Strömungsgeschwindigkeit derart zu bestimmen, dass der Auftreffpunkt der Waschflüssigkeit an einer der Gerätevorderseite des Wäschepflegegeräts 100 abgewandten Wäschetrommelrückseite 107-2 der Wäschetrommel 107 angeordnet ist.

Hierbei ist die Steuerung 119 insbesondere ausgebildet, während eines Zwischenzeitabschnitts den ersten Betriebsmodus der Waschflüssigkeitszuführeinrichtung 118-1 auf den zumindest einen weiteren Betriebsmodus der Waschflüssigkeitszuführeinrichtung 118-1 zu ändern, insbesondere stufenweise oder kontinuierlich, zu ändern.

Wie aus der Fig. 8 ersichtlich ist, ergibt sich somit im ersten Betriebsmodus der erste Einspritzkurvenverlauf 171-1, ergibt sich somit in einem weiteren Betriebsmodus der weitere Einspritzkurvenverlauf 171-2, und ergibt sich somit in einem weiteren Betriebsmodus ein zusätzlicher weiterer Einspritzkurvenverlauf 171-3, so dass der Wäschetunnel 137 wirksam von vorne nach hinten befeuchtet werden kann.

Fig. 9 zeigt eine schematische Darstellung eines Verfahrens zum Pflegen von Wäsche in einem Wäschepflegegerät.

Das Verfahren 200 umfasst als ersten Verfahrensschritt das Aktivieren 201 des Trommelantriebs 123 während eines Maximalzeitabschnitts 151 des Waschzeitraums 149 durch die Steuerung 119, um die Wäschetrommel 107 mit einer Maximaldrehzahl 155 zu rotieren, wobei die Maximaldrehzahl 155 größer als eine Resonanzdrehzahl 157 der Wäschetrommel 107 ist, wobei die Resonanzdrehzahl 157 eine Drehzahl der Wäschetrommel 107 ist, bei der eine Schwingfrequenz des Schwingsystems 109 einer Schwingungseigenfrequenz des Schwingsystems 109 entspricht.

Das Verfahren 200 umfasst als zweiten Verfahrensschritt das Aktivieren 203 des Trommelantriebs 123 während eines sich an den Maximalzeitabschnitt 151 anschließenden Trommelzeitabschnitts 153 des Waschzeitraums 149 durch die Steuerung 119, um die Wäschetrommel 107 mit einer Trommeldrehzahl 159 zu rotieren, wobei die Trommeldrehzahl 159 geringer als die Resonanzdrehzahl 157 der Wäschetrommel 107 und größer als eine Ablösedrehzahl 161 der Wäschetrommel 107 ist, um einen Wäschetunnel 137 innerhalb der in der Wäschetrommel 107 aufgenommenen Wäsche 135 aufrecht zu erhalten, wobei die Ablösedrehzahl 161 eine maximale Drehzahl der Wäschetrommel 107 ist, bei welcher sich die in der Wäschetrommel 107 aufgenommene Wäsche 135 von der Wäschetrommel 107 löst.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Einspülschale
- 102: Gerätegehäuse
- 103: Gerätetür
- 105: Laugenbehälter
- 107: Wäschetrommel
- 109: Schwingsystem
- 111: Ablassöffnung
- 113: Zuführelement
- 115: Flüssigkeitsleitung
- 117: Pumpe
- 118-1: Waschflüssigkeitszuführeinrichtung
- 118-2: Weitere Waschflüssigkeitszuführeinrichtung
- 119: Steuerung
- 121: Erste Steuerverbindung
- 123: Trommelantrieb
- 125: Zweite Steuerverbindung
- 127: Dritte Steuerverbindung
- 128: Auslassleitung
- 129: Zuführleitung
- 131: Leistungserfassungselement
- 132: Rotationsachse
- 133-1: Erste Rotationsrichtung
- 133-2: Zweite Rotationsrichtung
- 135: Wäsche
- 137: Wäschetunnel
- 139: Einströmung von Waschflüssigkeit
- 140-1: Erste Kurve
- 140-2: Zweite Kurve
- 140-3: Dritte Kurve
- 140-4: Vierte Kurve
- 140-5: Fünfte Kurve
- 140-6: Sechste Kurve

- 141: Auftrefffläche
- 143: Radiale Benetzungsrichtung
- 145: Ordinatenachse
- 147: Abszissenachse
- 149: Waschzeitraum
- 151: Maximalzeitabschnitt
- 153: Trommelzeitabschnitt
- 155: Maximaldrehzahl
- 157: Resonanzdrehzahl
- 159: Trommeldrehzahl
- 161: Ablösedrehzahl
- 163: Vorzeitabschnitt
- 165: Vortrommeldrehzahl
- 167: Erfassungszeitabschnitt
- 169: Minimaldrehzahl
- 171: Einspritzkurvenverlauf
- 200: Verfahren zum Pflegen von Wäsche
- 201: Erster Verfahrensschritt: Aktivieren des Trommelantriebs während des Maximalzeitabschnitts
- 203: Zweiter Verfahrensschritt: Aktivieren der Trommelantriebs während des Trommelzeitabschnitts

## Patentansprüche

1. Wäschepflegegerät (100) mit einem Laugenbehälter (105) zur Aufnahme von Waschflüssigkeit, einer Wäschetrommel (107) zur Aufnahme von Wäsche, wobei die Wäschetrommel (107) in dem Laugenbehälter (105) angeordnet ist, einem Schwingsystem (109), welches ausgebildet ist, die Wäschetrommel (107) und den Laugenbehälter (105) in dem Wäschepflegegerät (100) schwingbar zu lagern, einem Trommelantrieb (123) zum Rotieren der Wäschetrommel (107) während eines Waschzeitraums (149), und einer Steuerung (119) zum Steuern des Trommelantriebs (123), **dadurch gekennzeichnet, dass**
die Steuerung (119) ausgebildet ist, den Trommelantrieb (123) während eines Maximalzeitabschnitts (151) des Waschzeitraums (149) zu aktivieren, um die Wäschetrommel (107) mit einer Maximaldrehzahl (155) zu rotieren, wobei die Maximaldrehzahl (155) größer als eine Resonanzdrehzahl (157) der Wäschetrommel (107) ist, wobei die Resonanzdrehzahl (157) eine Drehzahl der Wäschetrommel (107) ist, bei der eine Schwingfrequenz des Schwingsystems (109) einer Schwingungseigenfrequenz des Schwingsystems (109) entspricht, dass
die Steuerung (119) ausgebildet ist, den Trommelantrieb (123) während eines sich an den Maximalzeitabschnitt (151) anschließenden Trommelzeitabschnitts (153) des Waschzeitraums (149) zu aktivieren, um die Wäschetrommel (107) mit einer Trommeldrehzahl (159) zu rotieren, wobei die Trommeldrehzahl (159) geringer als die Resonanzdrehzahl (157) der Wäschetrommel (107) und größer als eine Ablösedrehzahl (161) der Wäschetrommel (107) ist, um einen Wäschetunnel (137) innerhalb der in der Wäschetrommel (107) aufgenommenen Wäsche (135) zu bilden und aufrechtzuerhalten,
wobei die Ablösedrehzahl (161) eine maximale Drehzahl der Wäschetrommel (107) ist, bei welcher sich die in der Wäschetrommel (107) aufgenommene Wäsche (135) von der Wäschetrommel (107) löst.

2. Wäschepflegegerät (100) nach Anspruch 1, **dadurch gekennzeichnet, dass** das Wäschepflegegerät (100) einen Gewichtssensor aufweist, welcher ausgebildet ist, ein Gewicht von in der Wäschetrommel (107) aufgenommener Wäsche (135) zu erfassen, und dass die Steuerung (119) ausgebildet ist, den Trommelantrieb (123) während des Maximalzeitabschnitts (151) zu aktivieren, um die Wäschetrommel (107) mit der Maximaldrehzahl (155) zu rotieren, wenn das durch den Gewichtssensor erfasste Gewicht der Wäsche (135) einen Gewichtsschwellenwert überschreitet, wobei der Gewichtsschwellenwert insbesondere der Hälfte der maximalen Wäschebeladung der Wäschetrommel (107) entspricht.

3. Wäschepflegegerät (100) nach Anspruch 1 oder 2, **dadurch gekennzeichnet, dass** die Steuerung (119) ausgebildet ist, den Trommelantrieb (123) während eines Vorzeitabschnitts (163) vor dem Maximalzeitabschnitt (151) zu aktivieren, um die Wäschetrommel (107) mit einer Vortrommeldrehzahl (165) zu rotieren, wobei die Vortrommeldrehzahl (165) größer als die Ablösedrehzahl (161) und geringer als die Resonanzdrehzahl (157) der Wäschetrommel (107) ist, und wobei insbesondere die Steuerung (119) ausgebildet ist, während des Vorzeitabschnitts (163) eine Waschflüssigkeitszuführeinrichtung (118-1, 118-2) des Wäschepflegegeräts (100) zu aktivieren, um Waschflüssigkeit in die rotierende Wäschetrommel (107) zuzuführen und die Wäsche (135) in der Wäschetrommel (107) vorzubenetzen.

4. Wäschepflegegerät (100) nach Anspruch 3, **dadurch gekennzeichnet, dass** die Steuerung (119) ausgebildet ist, den Vorzeitabschnitt (163) zu beenden, wenn ein in dem Laugenbehälter (105) angeordneter Füllstandsensor einen Füllstand von Waschflüssigkeit erfasst, welcher einen Füllstandschwellenwert unterschreitet, und/oder
dass die Steuerung (119) ausgebildet ist, den Vorzeitabschnitt (163) zu beenden, wenn ein Leistungserfassungselement (131), welches ausgebildet ist einen elektrischen Leistungswert einer Pumpe (117) einer Waschflüssigkeitszuführeinrichtung (118-1, 118-2) des Wäschepflegegeräts (100) zu erfassen einen elektrischen Leistungswert der Pumpe (117) erfasst, welcher einen elektrischen Referenzleistungswert unterschreitet.

5. Wäschepflegegerät (100) nach einem der vorangehenden Ansprüche, **dadurch gekennzeichnet, dass** das Wäschepflegegerät (100) einen Unwuchtsensor, insbesondere einen Beschleunigungssensor und/oder Positionssensor, aufweist, welcher ausgebildet ist eine Unwucht des Schwingsystems (109) zu erfassen, wobei die Steuerung (119) ausgebildet ist, während eines Erfassungszeitabschnitts (167) des Waschzeitraums (149) die Drehzahl der Wäschetrommel (107) auf eine Minimaldrehzahl (169) zu reduzieren, wenn der Unwuchtsensor eine Unwucht des Schwingsystems (109) erfasst, wobei die Minimaldrehzahl (169) insbesondere geringer als die Ablösedrehzahl (161) ist.

6. Wäschepflegegerät (100) nach Anspruch 5, **dadurch gekennzeichnet, dass** die Steuerung (119) ausgebildet ist, während des Erfassungszeitabschnitts (167) die Rotation der Wäschetrommel (107) zu stoppen, und/oder eine Rotationsrichtung (133-1, 133-2) der rotierenden Wäschetrommel (107) zu ändern, wenn der Unwuchtsensor eine Unwucht des Schwingsystems (109) erfasst.

7. Wäschepflegegerät (100) nach Anspruch 5 oder 6, **dadurch gekennzeichnet, dass** die Steuerung (119) ausgebildet ist, die Maximaldrehzahl (155) während des Maximalzeitabschnitts (151) zu begrenzen, wenn der Unwuchtsensor während eines Erfassungszeitabschnitts (167) vor dem Maximalzeitabschnitt (151) eine Unwucht des Schwingsystems (109) erfasst.

8. Wäschepflegegerät (100) nach einem der vorangehenden Ansprüche, **dadurch gekennzeichnet, dass** die Steuerung (119) ausgebildet ist, den Trommelantrieb (123) zu aktivieren, um die Maximaldrehzahl (155) während des Maximalzeitabschnitts (151) konstant aufrechtzuerhalten.

9. Wäschepflegegerät (100) nach einem der vorangehenden Ansprüche, **dadurch gekennzeichnet, dass** das Wäschepflegegerät (100) eine Waschflüssigkeitszuführeinrichtung (118-1, 118-2) zum Zuführen von Waschflüssigkeit in die Wäschetrommel (107) aufweist, und dass die Steuerung (119) ausgebildet ist, die Waschflüssigkeitszuführeinrichtung (118-1, 118-2) während des Waschzeitraums (149), insbesondere während des Vorzeitabschnitts (163), und/oder während des Maximalzeitabschnitts (151), und/oder während des Erfassungszeitabschnitts (167), und/oder während des Trommelzeitabschnitts (153), zu aktivieren, um Waschflüssigkeit in den innerhalb der Wäschetrommel (107) gebildeten Wäschetunnel (137) zuzuführen.

10. Wäschepflegegerät (100) nach Anspruch 9, **dadurch gekennzeichnet, dass** die Steuerung (119) ausgebildet ist, die Waschflüssigkeitszuführeinrichtung (118-1, 118-2) in einem ersten Betriebsmodus zu aktivieren, um Waschflüssigkeit mit einer ersten Strömungsgeschwindigkeit in die Wäschetrommel (107) zuzuführen, und dass die Steuerung (119) ausgebildet ist, die Waschflüssigkeitszuführeinrichtung (118-1, 118-2) in zumindest einem weiteren Betriebsmodus zu aktivieren, um Waschflüssigkeit mit einer weiteren Strömungsgeschwindigkeit, welche größer als die erste Strömungsgeschwindigkeit ist, in die Wäschetrommel (107) zuzuführen, um den Auftreffpunkt der Waschflüssigkeit in dem in der rotierenden Wäschetrommel (107) gebildeten Wäschetunnel (137) zu variieren.

11. Wäschepflegegerät (100) nach Anspruch 10, **dadurch gekennzeichnet, dass** die Steuerung (119) ausgebildet ist, die erste Strömungsgeschwindigkeit derart zu bestimmen, dass der Auftreffpunkt der Waschflüssigkeit während des ersten Betriebsmodus an einer der Gerätevorderseite des Wäschepflegegeräts (100) zugewandten Wäschetrommelvorderseite der Wäschetrommel (107) angeordnet ist, und/oder dass die Steuerung (119) ausgebildet ist, die weitere Strömungsgeschwindigkeit derart zu bestimmen, dass der Auftreffpunkt der Waschflüssigkeit an einer der Gerätevorderseite des Wäschepflegegeräts (100) abgewandten Wäschetrommelrückseite der Wäschetrommel (107) angeordnet ist.

12. Wäschepflegegerät (100) nach Anspruch 10 oder 11, **dadurch gekennzeichnet, dass** die Steuerung (119) ausgebildet ist, den Betriebsmodus der Waschflüssigkeitszuführeinrichtung (118-1, 118-2) zwischen dem ersten Betriebsmodus und dem zumindest einen weiteren Betriebsmodus zu ändern, insbesondere stufenweise oder kontinuierlich, zu ändern.

13. Verfahren (200) zum Pflegen von Wäsche (135) in einem Wäschepflegegerät (100), wobei das Wäschepflegegerät (100) einen Laugenbehälter (105) zur Aufnahme von Waschflüssigkeit, eine Wäschetrommel (107) zur Aufnahme von Wäsche, wobei die Wäschetrommel (107) in dem Laugenbehälter (105) angeordnet ist, ein Schwingsystem (109), welches ausgebildet ist, die Wäschetrommel (107) und den Laugenbehälter (105) in dem Wäschepflegegerät (100) schwingbar zu lagern, einen Trommelantrieb (123) zum Rotieren der Wäschetrommel (107) während eines Waschzeitraums (149), und eine Steuerung (119) zum Steuern des Trommelantriebs (123) aufweist, **dadurch gekennzeichnet, dass** das Verfahren (200) die folgenden Verfahrensschritte aufweist:
Aktivieren (201) des Trommelantriebs (123) während eines Maximalzeitabschnitts (151) des Waschzeitraums (149) durch die Steuerung (119), um die Wäschetrommel (107) mit einer Maximaldrehzahl (155) zu rotieren, wobei die Maximaldrehzahl (155) größer als eine Resonanzdrehzahl (157) der Wäschetrommel (107) ist, wobei die Resonanzdrehzahl (157) eine Drehzahl der Wäschetrommel (107) ist, bei der eine Schwingfrequenz des Schwingsystems (109) einer Schwingungseigenfrequenz des Schwingsystems (109) entspricht, und
Aktivieren (203) des Trommelantriebs (123) während eines sich an den Maximalzeitabschnitt (151) anschließenden Trommelzeitabschnitts (153) des Waschzeitraums (149) durch die Steuerung (119), um die Wäschetrommel (107) mit einer Trommeldrehzahl (159) zu rotieren, wobei die Trommeldrehzahl (159) geringer als die Resonanzdrehzahl (157) der Wäschetrommel (107) und größer als eine Ablösedrehzahl (161) der Wäschetrommel (107) ist, um einen Wäschetunnel (137) innerhalb der in der Wäschetrommel (107) aufgenommenen Wäsche (135) zu bilden und aufrechtzuerhalten,
wobei die Ablösedrehzahl (161) eine minimale Drehzahl der Wäschetrommel (107) ist, bei welcher sich die in der Wäschetrommel (107) aufgenommene Wäsche (135) von der Wäschetrommel (107) löst.

14. Verfahren (200) nach Anspruch 13, **dadurch gekennzeichnet, dass** das Wäschepflegegerät (100) einen Unwuchtsensor, insbesondere einen Beschleunigungssensor und/oder Positionssensor, aufweist, welcher ausgebildet eine Unwucht des Schwingsystems (109) zu erfassen, wobei das Verfahren (200) ferner den folgenden Schritt aufweist: Reduzieren der Drehzahl der Wäschetrommel (107) auf eine Minimaldrehzahl (169) während eines Erfassungszeitabschnitts (167) des Waschzeitraums (149) durch die Steuerung (119), wenn der Unwuchtsensor eine Unwucht des Schwingsystems (109) erfasst, wobei die Minimaldrehzahl (169) insbesondere geringer als die Ablösedrehzahl (161) ist.

15. Verfahren (200) nach Anspruch 13 oder 14, **dadurch gekennzeichnet, dass** das Wäschepflegegerät (100) eine Waschflüssigkeitszuführeinrichtung (118-1, 118-2) zum Zuführen von Waschflüssigkeit in die Wäschetrommel (107) aufweist, und dass das Aktivieren (201) des Trommelantriebs (123) während des Maximalzeitabschnitts (151) des Waschzeitraums (149) und/oder dass das Aktivieren (203) des Trommelantriebs (123) während des Trommelzeitabschnitts (153) des Waschzeitraums (149) ferner das Aktivieren der Waschflüssigkeitszuführeinrichtung (118-1, 118-2) umfasst, um Waschflüssigkeit in den innerhalb der Wäschetrommel (107) gebildeten Wäschetunnel (137) zuzuführen.

## Claims

1. Laundry treatment appliance (100) having an outer tub (105) for receiving washing liquid, a laundry drum (107) for receiving laundry, wherein the laundry drum (107) is arranged in the outer tub (105), an oscillating system (109), which is embodied to mount the laundry drum (107) and the outer tub (105) in the laundry treatment appliance (100) so that they can oscillate, a drum drive (123) for rotating the laundry drum (107) during a washing period (149), and a controller (119) for controlling the drum drive (123),
**characterised in that**
the controller (119) is embodied to activate the drum drive (123) during a maximal time segment (151) of the washing period (149) in order to rotate the laundry drum (107) with a maximal rotational speed (155), wherein the maximal rotational speed (155) is greater than a resonance rotational speed (157) of the laundry drum (107), wherein the resonance rotational speed (157) is a rotational speed of the laundry drum (107) at which an oscillating frequency of the oscillating system (109) corresponds to a natural oscillating frequency of the oscillating system (109), that
the controller (119) is embodied to activate the drum drive (123), during a drum time segment (153) of the washing period (149) which follows on from the maximal time segment (151), in order to rotate the laundry drum (107) with a drum rotational speed (159), wherein the drum rotational speed (159) is lower than the resonance rotational speed (157) of the laundry drum (107) and greater than a detaching rotational speed (161) of the laundry drum (107), in order to form and maintain a laundry tunnel (137) within the laundry received in the laundry drum (107),
wherein the detaching rotational speed (161) is a maximal rotational speed of the laundry drum (107) at which the laundry (135) received in the laundry drum (107) detaches from the laundry drum (107).

2. Laundry treatment appliance (100) according to claim 1, **characterised in that** the laundry treatment appliance (100) has a weight sensor, which is embodied to detect a weight of laundry (135) received in the laundry drum (107), and that the controller (119) is embodied to activate the drum drive (123) during the maximal time segment (151) in order to rotate the laundry drum (107) with the maximal rotational speed (155) when the weight of the laundry (135) detected by the weight sensor exceeds a weight threshold value, wherein the weight threshold value corresponds in particular to half of the maximal laundry load of the laundry drum (107).

3. Laundry treatment appliance (100) according to claim 1 or 2, **characterised in that** the controller (119) is embodied to activate the drum drive (123) during a preceding time segment (163) before the maximal time segment (151), in order to rotate the laundry drum (107) with a preceding drum rotational speed (165), wherein the preceding drum rotational speed (157) is greater than the detaching rotational speed (161) and lower than the resonance rotational speed (157) of the laundry drum (107), and wherein in particular the controller (119) is embodied to activate a washing liquid supply facility (118-1, 118-2) of the laundry treatment appliance (100) during the preceding time segment (163) in order to supply washing liquid into the rotating laundry drum (107) and to prewet the laundry (135) in the laundry drum (107).

4. Laundry treatment appliance (100) according to claim 3, **characterised in that** the controller (119) is embodied to terminate the preceding time segment (163) when a fill level sensor arranged in the outer tub (105) detects a fill level of washing liquid which does not reach a fill level threshold value, and/or
that the controller (119) is embodied to terminate the preceding time segment (163) when a power detection element (131), which is embodied to detect an electrical power value of a pump (117) of a washing liquid supply facilty (118-1, 118-2) of the laundry treatment appliance (100), detects an electrical power value of the pump (117) which does not reach an electrical reference power value.

5. Laundry treatment appliance (100) according to one of the preceding claims, **characterised in that** the laundry treatment appliance (100) has an imbalance sensor, in particular an acceleration sensor and/or position sensor, which is embodied to detect an imbalance of the oscillating system (109), wherein the controller (119) is embodied to reduce the rotational speed of the laundry drum (107) to a minimal rotational speed (169) during a detection time segment (167) of the washing period (149) when the imbalance sensor detects an imbalance of the oscillating system (109), wherein the minimal rotational speed (169) is in particular lower than the detaching rotational speed (161).

6. Laundry treatment appliance (100) according to claim 5, **characterised in that** the controller (119) is embodied to stop the rotation of the laundry drum (107) during the detection time segment (167) and/or to change a direction of rotation (133-1, 133-2) of the rotating laundry drum (107) when the imbalance sensor detects an imbalance of the oscillating system (109).

7. Laundry treatment appliance (100) according to claim 5 or 6, **characterised in that** the controller (119) is embodied to restrict the maximal rotational speed (155) during the maximal time segment (151) when the imbalance sensor detects an imbalance of the oscillating system (109) during a detection time segment (167) before the maximal time segment (151).

8. Laundry treatment appliance (100) according to one of the preceding claims, **characterised in that** the controller (119) is embodied to activate the drum drive (123) in order to keep the maximal rotational speed (155) constant during the maximal time segment (151).

9. Laundry treatment appliance (100) according to one of the preceding claims, **characterised in that** the laundry treatment appliance (100) has a washing liquid supply facility (118-1, 118-2) for supplying washing liquid into the laundry drum (107), and that the controller (119) is embodied to activate the washing liquid supply facility (118-1, 118-2) during the washing period (149), in particular during the preceding time segment (163), and/or during the maximal time segment (151), and/or during the detection time segment (167), and/or during the drum time segment (153), in order to supply washing liquid into the laundry tunnel (137) formed within the laundry drum (107).

10. Laundry treatment appliance (100) according to claim 9, **characterised in that** the controller (119) is embodied to activate the washing liquid supply facility (118-1, 118-2) in a first operating mode, in order to supply washing liquid with a first flow speed into the laundry drum (107), and that the controller (119) is embodied to activate the washing liquid supply facility (118-1, 118-2) in at least one further operating mode, in order to supply washing liquid with a further flow speed, which is greater than the first flow speed, into the laundry drum (107) in order to vary the point of impact of the washing liquid in the laundry tunnel (137) formed in the rotating laundry drum (107).

11. Laundry treatment appliance (100) according to claim 10, **characterised in that** the controller (119) is embodied to determine the first flow speed so that the point of impact of the washing liquid during the first operating mode is arranged on a front side of the laundry drum (107) facing the appliance front side of the laundry treatment appliance (100), and/or that the controller (119) is embodied to determine the further flow speed so that the point of impact of the washing liquid is arranged on a rear side of the laundry drum (107) which faces away from the front side of the laundry treatment appliance (100).

12. Laundry treatment appliance (100) according to claim 10 or 11, **characterised in that** the controller (119) is embodied to change, in particular to change in stages or continuously, the operating mode of the washing liquid supply facility (118-1, 118-2) between the first operating mode and the at least one further operating mode.

13. Method (200) for treating laundry (135) in a laundry treatment appliance (100), wherein the laundry treatment appliance (100) has an outer tub (105) for receiving washing liquid, a laundry drum (107) for receiving laundry, wherein the laundry drum (107) is arranged in the outer tub (105), an oscillating system (109), which is embodied to mount the laundry drum (107) and the outer tub (105) in the laundry treatment appliance (100) so that they can oscillate, a drum drive (123) for rotating the laundry drum (107) during a washing period (149) and a controller (119) for controlling the drum drive (123), **characterised in that** the method (200) has the following method steps:
activating (201) the drum drive (123) during a maximal time segment (151) of the washing period (149) by means of the controller (119), in order to rotate the laundry drum (107) with a maximal rotational speed (155), wherein the maximal rotational speed (155) is greater than a resonance rotational speed (157) of the laundry drum (107), wherein the resonance rotational speed (157) is a rotational speed of the laundry drum (107) at which an oscillating frequency of the oscillating system (109) corresponds to a natural oscillating frequency of the oscillating system (109), and
activating (203) the drum drive (123) during a drum time segment (153) of the washing period (149) which follows on from the maximal time segment (151) by means of the controller (119), in order to rotate the laundry drum (107) with a drum rotational speed (159), wherein the drum rotational speed (159) is lower than the resonance rotational speed (157) of the laundry drum (107) and greater than a detaching rotational speed (161) of the laundry drum (107), in order to form and maintain a laundry tunnel (137) within the laundry (135) received in the laundry drum (107),
wherein the detaching rotational speed (161) is a minimal rotational speed of the laundry drum (107) at which the laundry (135) received in the laundry drum (107) detaches from the laundry drum (107).

14. Method (200) according to claim 13, **characterised in that** the laundry treatment appliance (100) has an imbalance sensor, in particular an acceleration sensor and/or position sensor, which is embodied to detect an imbalance of the oscillating system (109), wherein the method (200) further has the following step: reducing the rotational speed of the laundry drum (107) to a minimal rotational speed (169) during a detection time segment (167) of the washing period (149) by means of the controller (119) when the imbalance sensor detects an imbalance of the oscillating system (109), wherein the minimal rotational speed (169) is in particular lower than the detaching rotational speed (161).

15. Method (200) according to claim 13 or 14, **characterised in that** the laundry treatment appliance (100) has a washing liquid supply facility (118-1, 118-2) for supplying washing liquid into the laundry drum (107), and that the activation (201) of the drum drive (123) during the maximal time segment (151) of the washing period (149) and/or that the activation (203) of the drum drive (123) during the drum time segment (153) of the washing period (149) further comprises the activation of the washing liquid supply facility (118-1, 118-2) in order to supply washing liquid into the laundry tunnel (137) formed within the laundry drum (107).

## Revendications

1. Appareil d'entretien du linge (100) comprenant une cuve de lavage (105) pour recevoir un liquide de lavage, un tambour à linge (107) pour recevoir du linge, le tambour à linge (107) étant disposé dans la cuve de lavage (105), un système oscillant (109) qui est configuré pour supporter de façon oscillante le tambour à linge (107) et la cuve de lavage (105) dans l'appareil d'entretien du linge (100), un entraînement de tambour (123) pour faire tourner le tambour à linge (107) pendant une période de lavage (149), et une commande (119) pour commander l'entraînement de tambour (123),
**caractérisé en ce que**
la commande (119) est configurée pour activer l'entraînement de tambour (123) durant une tranche de temps maximale (151) de la période de lavage (149) afin de faire tourner le tambour à linge (107) à une vitesse de rotation maximale (155), la vitesse de rotation maximale (155) étant supérieure à une vitesse de rotation de résonance (157) du tambour à linge (107), et la vitesse de rotation de résonance (157) étant une vitesse de rotation du tambour à linge (107) à laquelle une fréquence d'oscillation du système oscillant (109) équivaut à une fréquence propre d'oscillation du système oscillant (109), et **en ce que** la commande (119) est configurée pour activer l'entraînement de tambour (123) pendant une tranche de temps de tambour (153) de la période de lavage (149) consécutive à la tranche de temps maximale (151), afin de faire tourner le tambour à linge (107) à une vitesse de rotation de tambour (159), dans lequel la vitesse de rotation de tambour (159) est inférieure à une vitesse de rotation de résonance (157) du tambour à linge (107), et supérieure à la vitesse de rotation de détachement (161) du tambour à linge (107), pour former et maintenir un tunnel de linge (137) à l'intérieur du linge (135) reçu dans le tambour à linge (107),
dans lequel la vitesse de rotation de détachement (161) est une vitesse de rotation maximale du tambour à linge (107) à laquelle le linge (135) reçu dans le tambour à linge (107) se détache du tambour à linge (107).

2. Appareil d'entretien du linge (100) selon la revendication 1, **caractérisé en ce que** l'appareil d'entretien du linge (100) comprend un capteur de poids, qui est configuré pour détecter un poids du linge (135) reçu dans le tambour à linge (107), et **en ce que** la commande (119) est configurée pour activer l'entraînement de tambour (123) pendant la tranche de temps maximale (151) afin de faire tourner le tambour à linge (107) à la vitesse de rotation maximale (155) lorsque le poids du linge (135) détecté par le capteur de poids est supérieur à une valeur seuil de poids, dans lequel la valeur seuil de poids correspond en particulier à la moitié de la charge de linge maximale du tambour à linge (107).

3. Appareil d'entretien du linge (100) selon la revendication 1 ou 2, **caractérisé en ce que** la commande (119) est configurée pour activer l'entraînement de tambour (123) pendant une tranche de temps préalable (163) avant la tranche de temps maximale (151) afin de faire tourner le tambour à linge (107) à une vitesse de rotation préalable de tambour (165), la vitesse de rotation préalable de tambour (165) étant supérieure à la vitesse de rotation de détachement (161) et inférieure à la vitesse de rotation de résonance (157) du tambour à linge (107), et
dans lequel en particulier la commande (119) est configurée pour activer pendant la tranche de temps préalable (163) un moyen d'amenée de liquide de lavage (118-1, 118-2) de l'appareil d'entretien du linge (100), afin d'amener du liquide de lavage dans le tambour à linge (107) tournant et de pré-mouiller le linge (135) dans le tambour à linge (107).

4. Appareil d'entretien du linge (100) selon la revendication 3, **caractérisé en ce que** la commande (119) est configurée pour terminer la tranche de temps préalable (163) lorsqu'un capteur de niveau disposé dans la cuve de lavage (105) détecte un niveau de remplissage du liquide de lavage, qui est inférieur à une valeur seuil de niveau de remplissage, et/ou **en ce que** la commande (119) est configurée pour terminer la tranche de temps préalable (163) lorsqu'un élément de détection de puissance (131), qui est configuré pour détecter une valeur de puissance électrique d'une pompe (117) d'un moyen d'amenée de liquide de lavage (118-1, 118-2) de l'appareil d'entretien du linge (100), détecte une valeur de puissance électrique de la pompe (117) qui est inférieure à une valeur de puissance électrique de référence.

5. Appareil d'entretien du linge (100) selon l'une des revendications précédentes, **caractérisé en ce que** l'appareil d'entretien du linge (100) comprend un capteur de balourd, en particulier un capteur d'accélération et/ou un capteur de position, qui est configuré pour détecter un déséquilibrage du système oscillant (109),
dans lequel la commande (119) est configurée pour réduire, pendant une tranche de temps de détection (167) de la période de lavage (149), la vitesse de rotation du tambour à linge (107) à une vitesse de rotation minimale (169) lorsque le capteur de balourd détecte un déséquilibrage du système oscillant (109), la vitesse de rotation minimale (169) étant en particulier inférieure à la vitesse de rotation de détachement (161).

6. Appareil d'entretien du linge (100) selon la revendication 5, **caractérisé en ce que** la commande (119) est configurée pour stopper la rotation du tambour à linge (107) pendant la tranche de temps de détection (167) et/ou modifier un sens de rotation (133-1, 133-2) du tambour à linge tournant (107) lorsque le capteur de balourd détecte un déséquilibrage du système oscillant (109).

7. Appareil d'entretien du linge (100) selon la revendication 5 ou 6, **caractérisé en ce que** la commande (119) est configurée pour limiter la vitesse de rotation maximale (155) pendant la tranche de temps maximale (151) lorsque le capteur de balourd détecte un déséquilibrage du système oscillant (109) pendant une tranche de temps de détection (167) avant la tranche de temps maximale (151).

8. Appareil d'entretien du linge (100) selon l'une des revendications précédentes, **caractérisé en ce que** la commande (119) est configurée pour activer l'entraînement de tambour (123) afin de maintenir constante la vitesse de rotation maximale (155) pendant la tranche de temps maximale (151).

9. Appareil d'entretien du linge (100) selon l'une des revendications précédentes, **caractérisé en ce que** l'appareil d'entretien du linge (100) comprend un moyen d'amenée de liquide de lavage (118-1, 118-2) pour amener du liquide de lavage dans le tambour à linge (107), et **en ce que** la commande (119) est configurée pour activer le moyen d'amenée de liquide de lavage (118-1, 118-2) pendant la période de lavage (149), en particulier pendant la tranche de temps préalable (163), et/ou pendant la tranche de temps maximale (151) et/ou pendant la tranche de temps de détection (167), et/ou pendant la tranche de temps de tambour (153) afin d'amener du liquide de lavage dans le tunnel de linge (137) formé à l'intérieur du tambour à linge (107).

10. Appareil d'entretien du linge (100) selon la revendication 9, **caractérisé en ce que** la commande (119) est configurée pour activer le moyen d'amenée de liquide de lavage (118-1, 118-2) dans un premier mode de fonctionnement afin d'amener du liquide de lavage dans le tambour à linge (107) à une première vitesse d'écoulement, et **en ce que** la commande (119) est configurée pour activer le moyen d'amenée de liquide de lavage (118-1, 118-2) dans au moins un autre mode de fonctionnement afin d'amener du liquide de lavage dans le tambour à linge (107) à une autre vitesse d'écoulement qui est supérieure à la première vitesse d'écoulement, afin de faire varier le point d'incidence du liquide de lavage dans le tunnel de linge (137) formé dans le tambour à linge (107) tournant.

11. Appareil d'entretien du linge (100) selon la revendication 10, **caractérisé en ce que** la commande (119) est configurée pour déterminer la première vitesse d'écoulement de sorte que le point d'incidence du liquide de lavage pendant le premier mode de fonctionnement soit situé au niveau d'un côté frontal de tambour à linge du tambour à linge (107) orienté vers le côté frontal de l'appareil d'entretien du linge (100), et/ou **en ce que** la commande (119) est configurée pour déterminer l'autre vitesse d'écoulement de sorte que le point d'incidence du liquide de lavage soit situé au niveau d'un côté arrière de tambour à linge du tambour à linge (107) opposé à un côté frontal de l'appareil d'entretien du linge (100).

12. Appareil d'entretien du linge (100) selon la revendication 10 ou 11, **caractérisé en ce que** la commande (119) est configurée pour faire varier le mode de fonctionnement du moyen d'amenée de liquide de lavage (118-1, 118-2) entre le premier mode de fonctionnement et l'au moins un autre mode de fonctionnement, en particulier par paliers ou de façon continue.

13. Procédé (200) d'entretien du linge (135) dans un appareil de traitement du linge (100), dans lequel l'appareil de traitement du linge (100) comprend une cuve de lavage (105) pour recevoir un liquide de lavage, un tambour à linge (107) pour recevoir du linge, le tambour à linge (107) étant disposé dans la cuve de lavage (105), un système oscillant (109) qui est configuré pour supporter de façon oscillante le tambour à linge (107) et la cuve de lavage (105) dans l'appareil d'entretien du linge (100), un entraînement de tambour (123) pour faire tourner le tambour à linge (107) pendant une période de lavage (149), et une commande (119) pour commander l'entraînement de tambour (123),
**caractérisé en ce que** le procédé (200) comprend les opérations suivantes :
activation (201) de l'entraînement de tambour (123) durant une tranche de temps maximale (151) de la période de lavage (149) par la commande (119) afin de faire tourner le tambour à linge (107) à une vitesse de rotation maximale (155), la vitesse de rotation maximale (155) étant supérieure à une vitesse de rotation de résonance (157) du tambour à linge (107), et la vitesse de rotation de résonance (157) étant une vitesse de rotation du tambour à linge (107) à laquelle une fréquence d'oscillation du système oscillant (109) équivaut à une fréquence propre d'oscillation du système oscillant (109), et
activation (203), par la commande (119), de l'entraînement de tambour (123) pendant une tranche de temps de tambour (153) de la période de lavage (149) consécutive à la tranche de temps maximale (151), afin de faire tourner le tambour à linge (107) à une vitesse de rotation de tambour (159), dans lequel la vitesse de rotation de tambour (159) est inférieure à la vitesse de rotation de résonance (157) du tambour à linge (107) et supérieure à une vitesse de rotation de détachement (161) du tambour à linge (107), afin de former et maintenir un tunnel de linge (137) à l'intérieur du linge (135) reçu dans le tambour à linge (107),
dans lequel la vitesse de rotation de détachement (161) est une vitesse de rotation minimale du tambour à linge (107) à laquelle le linge (135) reçu dans le tambour à linge (107) se détache du tambour à linge (107).

14. Procédé (200) selon la revendication 13, **caractérisé en ce que** l'appareil de traitement du linge (100) comprend un capteur de balourd, en particulier un capteur d'accélération et/ou un capteur de position, qui est configuré pour détecter un déséquilibrage du système oscillant (109),
dans lequel le procédé (200) comprend en outre l'opération suivante :
réduction, par la commande (119), de la vitesse de rotation du tambour à linge (107) à une vitesse de rotation minimale (169) pendant une tranche de temps de détection (167) de la période de lavage (149) lorsque le capteur de balourd détecte un déséquilibrage du système oscillant (109), la vitesse de rotation minimale (169) étant en particulier inférieure à la vitesse de rotation de détachement (161).

15. Procédé (200) selon la revendication 13 ou 14, **caractérisé en ce que** l'appareil d'entretien du linge (100) comprend un moyen d'amenée de liquide de lavage (118-1, 118-2) pour amener du liquide de lavage dans le tambour à linge (107), et **en ce que** l'activation (201) de l'entraînement de tambour (123) pendant la tranche de temps maximale (151) de la période de lavage (149) et/ou l'activation (203) de l'entraînement de tambour (123) pendant la tranche de temps de tambour (153) de la période de lavage (149) comprend en outre l'activation du moyen d'amenée de liquide de lavage (118-1, 118-2) afin d'amener du liquide de lavage dans le tunnel de linge (137) formé à l'intérieur du tambour à linge (107).
